# EUROPÄISCHE PATENTSCHRIFT

(11) **EP 3 099 864 B1**
(45) Veröffentlichungstag und Bekanntmachung des Hinweises auf die Patenterteilung: **09.01.2019**
(21) Anmeldenummer: 14815247.3
(22) Anmeldetag: 18.11.2014
(51) Int. Cl.: E03F 9/00

(54) **ROHR- UND KANALREINIGUNGSMASCHINE**
PIPE CLEANING APPARATUS FOR SEWERS
APPAREIL DE NETTOYAGE DE CONDUITES POUR ÉGOUTS

(30) Priorität: 28.01.2014 DE 102014101010
(43) Veröffentlichungstag der Anmeldung: 07.12.2016
(73) Patentinhaber: Lehmann GmbH & Co. KG, 64832 Babenhausen (DE)
(72) Erfinder: LEHMANN, Manfred, 63500 Seligenstadt (DE); LEHMANN, Frank, 63500 Seligenstadt (DE)
(74) Vertreter: Katscher Habermann Patentanwälte
(86) Internationale Anmeldenummer: PCT/EP2014/074842
(87) Internationale Veröffentlichungsnummer: WO 2015/113668

(56) Entgegenhaltungen:
- EP-A1- 0 530 650
- EP-A1- 0 607 612
- NL-A- 9 100 342

## Beschreibung

Die Erfindung betrifft eine Rohr- und Kanalreinigungsmaschine mit einem drehbar gelagerten Klemmbackensystem zum klemmenden Festlegen einer durch die Rohr- und Kanalreinigungsmaschine antreibbaren Reinigungsspirale , wobei das Klemmbackensystem während des Reinigungsbetriebs der Rohr- und Kanalreinigungsmaschine durch eine motorische Antriebseinrichtung der Rohr- und Kanalreinigungsmaschine in eine Drehbewegung versetzt wird, wobei das Klemmbackensystem durch einen Handhebel der Rohr- und Kanalreinigungsmaschine betätigt werden kann, wobei die Reinigungsspirale klemmend in dem Klemmbackensystem festgelegt ist, wenn der Handhebel betätigt ist, so dass dadurch die Reinigungsspirale in eine Drehbewegung versetzt wird, wobei die Rohr- und Kanalreinigungsmaschine eine mit dem Handhebel in Wirkverbindung stehende und durch eine Betätigung des Handhebels deaktivierbare Sicherheitseinrichtung aufweist, wobei die Sicherheitseinrichtung einen ersten elektrischen Schalter aufweist, wobei der erste elektrische Schalter mit dem Handhebel in Eingriff bringbar ist, um den ersten elektrischen Schalter zu betätigen und die Sicherheitseinrichtung zu deaktivieren, wobei das Klemmbackensystem bei aktivierter Sicherheitseinrichtung in einem Ruhezustand ist und der Reinigungsbetrieb der Rohr- und Kanalreinigungsmaschine unterbrochen ist, wobei das Klemmbackensystem bei aktivierter Sicherheitseinrichtung in die Drehbewegung versetzt wird und der Reinigungsbetrieb der Rohr- und Kanalreinigungsmaschine aufgenommen ist, sodass das Klemmbackensystem nur bei betätigtem Handhebel in die Drehbewegung versetzt wird.

Solche Rohr- und Kanalreinigungsmaschinen werden unter anderem zur Beseitigung von Verschmutzungen in Rohrleitungssystemen verwendet. Zu diesem Zweck wird eine üblicherweise mehrere Meter lange Reinigungsspirale so in der Rohr- und Kanalreinigungsmaschine angeordnet, dass die Reinigungsspirale durch eine axiale Öffnung des Klemmbackensystems geführt ist, wobei Klemmbacken des Klemmbackensystems längs eines Umfangs der Öffnung in radialer Richtung verlagerbar angeordnet sind.

Das Klemmbackensystem ist drehbar an einem Gehäuse der Rohr- und Kanalreinigungsmaschine gelagert angeordnet. Sobald die motorische Antriebseinrichtung, üblicherweise durch die Betätigung eines Handschalters, in Betrieb genommen wird, wird das Klemmbackensystem von der Antriebseinrichtung in die Drehbewegung versetzt, wobei das Klemmbackensystem bei unbetätigtem Handhebel um die in der Öffnung des Klemmbackensystems angeordnete Reinigungsspirale rotiert.

Solange der Handhebel unbetätigt ist, kann die Reinigungsspirale in axialer Richtung verlagert werden und auf diese Weise in die zu reinigende Rohrleitung eingeführt und innerhalb der Rohrleitung bis zu einer zu lösenden Verschmutzung verlagert werden. Um die Verschmutzung innerhalb der Rohrleitung zu lösen, wird die Reinigungsspirale durch eine Betätigung des Handhebels klemmend an dem rotierenden Klemmbackensystem festgelegt und dadurch in eine Drehbewegung versetzt, durch die die zu lösenden Verschmutzungen einfach geöffnet und entfernt werden können.

Zur klemmenden Festlegung der Reinigungsspirale an dem Klemmbackensystem steht das Klemmbackensystem über eine Hebelmechanik mit dem Handhebel in Wirkverbindung, so dass die Klemmbacken des Klemmbackensystems bei Betätigung des Handhebels radial in Richtung der Öffnung des Klemmbackensystem verlagert und an die innerhalb der Öffnung angeordnete Reinigungsspirale angedrückt werden. Der Handhebel ist üblicherweise federbelastet ausgestaltet, so dass eine Betätigung des Handhebels entgegen einer Federkraft erfolgt. Sobald der Handhebel nicht länger betätigt wird, wird der Handhebel durch die Federkraft in die Ausgangsposition verlagert, so dass eine Klemmung der Reinigungsspirale aufgehoben ist.

An einem in der zu reinigenden Rohrleitung angeordneten Ende der Reinigungsspirale wird vor dem Einführen in die Rohrleitung üblicherweise ein an die zu reinigende Rohrleitung und die vermutete Verschmutzung angepasstes Werkzeug angeordnet. Sofern während der Reinigung einer Rohrleitung ein Wechsel dieses Werkzeugs erforderlich ist, wird die Rohrreinigungsspirale bei unbetätigtem Handhebel wieder aus der Rohrleitung herausgezogen, so dass das Werkzeug von dem bei der Reinigung in der Rohrleitung angeordneten Ende der Reinigungsspirale entfernt und durch ein alternatives Werkzeug ersetzt werden kann.

Während des Betriebs der Rohr- und Kanalreinigungsmaschine rotiert das Klemmbackensystem dauerhaft, wobei das Klemmbackensystem bei unbetätigtem Handhebel um die Reinigungsspirale herum rotiert und bei betätigtem Handhebel die Reinigungsspirale gleichsam in eine Drehbewegung versetzt. Bei unbetätigtem Handhebel liegt die Reinigungsspirale abschnittsweise an einem Innenumfang der Öffnung des Klemmbackensystems an und wird durch zwischen dem Klemmbackensystem und der Rohrreinigungsspirale an einer Anlagefläche auftretende Reibkräfte in eine unerwünschte Drehbewegung versetzt. Bei herkömmlichen Rohr- und Kanalreinigungsmaschinen wird diese unerwünschte Drehbewegung dadurch vermieden, dass die Reinigungsspirale von einem Bediener der Rohr- und Kanalreinigungsmaschine festgehalten wird. Durch die dann in dem Anlagebereich auftretenden Reibkräfte ist ein erhöhter Verschleiß des Klemmbackensystems und der Reinigungsspirale zu beobachten.

Sofern der Bediener die Reinigungsspirale bei unbetätigtem Handhebel nicht festhält und die Reinigungsspirale durch die in dem Anlagebereich auftretenden Reibkräfte in eine unerwünschte Drehbewegung versetzt wird, kann insbesondere das zum Wechseln des Werkzeugs außerhalb der Rohrleitung angeordnete Ende, unter anderem auf Grund von Unwuchten der Rohrreinigungsspirale und des an dem Ende angeordneten Werkzeugs, zu einer besonders starken Auslenkung der Rohrreinigungsspirale ausgehend von der Rohr- und Kanalreinigungsmaschine hin zu dem mit dem Werkzeug bestückten Ende der Reinigungsspirale führen, so dass das Ende der Reinigungsspirale bzw. das an dem Ende angeordnete Werkzeug besonders stark ausgelenkt werden und eine Drehbewegung um eine Drehachse des innerhalb der Öffnung des Klemmbackensystems angeordneten Abschnitts der Reinigungsspirale vollziehen. Von dieser "schlagenden" Drehbewegung der Reinigungsspirale und des an der Reinigungsspirale angeordneten Werkzeugs geht eine besonders große Gefahr für in dem Bereich angeordnete Gegenstände und sich in dem Gefahrenbereich aufhaltende Personen aus.

In den Druckschriften EP 0 530 650 A, EP 0 607 612 A und NL 9 100 342 A werden unterschiedlich ausgestaltete Rohrreinigungsmaschinen beschrieben. Insbesondere wird in der Druckschrift EP 0 607 612 A eine Rohrreinigungsmaschine beschrieben, bei der das Klemmbackensystem in Abhängigkeit eines Schwenkwinkels des Handhebels in die Drehbewegung versetzt wird.

Als Aufgabe der Erfindung wird es angesehen, eine Rohr- und Kanalreinigungsmaschine bereitzustellen, bei der eine Gefährdung durch eine ungewollte Betätigung des Handhebels wirkungsvoll vermieden wird.

Diese Aufgabe wird erfindungsgemäß dadurch gelöst, dass an dem Handhebel eine zusätzliche Betätigungseinrichtung angeordnet ist, die mit der Sicherheitseinrichtung in Wirkverbindung steht, wobei die Sicherheitseinrichtung deaktiviert ist, wenn der Handhebel betätigt ist und während der Dauer einer den Reinigungsbetrieb ermöglichenden Betätigung des Handhebels die mit der Sicherheitseinrichtung in Wirkverbindung stehende Betätigungseinrichtung mindestens einmalig betätigt wurde wobei die Sicherheitseinrichtung einen zweiten elektrischen Schalter aufweist, wobei der zweite elektrische Schalter elektrisch leitend mit dem ersten elektrischen Schalter und der Betätigungseinrichtung verbunden ist, wobei der zweite elektrische Schalter die elektrische Energieversorgung herstellt, wenn der erste elektrische Schalter betätigt ist und die Betätigungseinrichtung mindestens einmalig bei Betätigung des Handhebels betätigt wurde.

Bei den bekannten Rohr- und Kanalreinigungsmaschinen ist es möglich, dass der Handhebel ungewollt betätigt wird und die Reinigungsspirale dadurch in eine besonders schnelle Drehbewegung versetzt wird, die bei einem außerhalb der zu reinigenden Rohrleitung angeordneten Ende der Reinigungsspirale bzw. des an dem Ende angeordneten Werkzeugs zu einer besonders starken, schlagenden Drehbewegung des Endes bzw. des Werkzeugs und dadurch zu einer besonders großen Gefährdung der in der Umgebung der Rohr- und Kanalreinigungsmaschine angeordneten Gegenstände und sich in dem Bereich der Maschine aufhaltenden Personen führt. Eine solche ungewollte Betätigung des Handhebels kann beispielsweise dadurch verursacht werden, dass der Bediener der Rohr- und Kanalreinigungsmaschine stürzt und dabei den Handhebel betätigt. Sofern der Bediener beispielsweise verletzt und nicht handlungsfähig auf dem Handhebel zu liegen kommt, ist der Handhebel dauerhaft betätigt und eine extreme Gefährdung von Gegenständen und Personen unvermeidbar.

Durch die erfindungsgemäß Ausgestaltung wird das Klemmbackensystem nur dann in eine Drehbewegung versetzt, wenn die Betätigungseinrichtung und der Handhebel betätigt wurden. Bei der Betätigungsvorrichtung kann es sich erfindungsgemäß vorteilhafterweise um einen an einem der Rohr- und Kanalreinigungsmaschine abgewandten Ende des Handhebels angeordneten Knopf handeln, wobei dieser Knopf zusätzlich vorteilhafterweise mindestens abschnittsweise innerhalb des Handhebels angeordnet ist, so dass eine versehentliche Betätigung des Handhebels und der Betätigungseinrichtung quasi ausgeschlossen ist. Die Betätigungsvorrichtung kann erfindungsgemäß beispielsweise auch an einer der Rohr- und Kanalreinigungsmaschine zugewandten Seite des Handhebels vorzugsweise in einem an das abgewandte Ende angrenzenden Bereich angeordnet sein.

Eine derartige Ausgestaltung der erfindungsgemäßen Rohr- und Kanalreinigungsmaschine ist besonders vorteilhaft bei Verwendung eines Elektromotors als Antriebseinrichtung, da hierbei die erforderliche Steuerung des Elektromotors durch die Sicherheitseinrichtung besonders einfach erreicht werden kann. Bei dem zweiten elektrischen Schalter kann es sich vorteilhafterweise um ein Relais, ein Schütz oder dergleichen handeln.

Erfindungsgemäß kann die Sicherheitseinrichtung eine durch den Handhebel betätigbare Kupplungseinrichtung aufweisen, durch die eine Kraftübertragung zwischen der Antriebseinrichtung und dem Klemmbackensystem hergestellt und wieder getrennt werden kann. Die Verwendung einer solchen Kupplungseinrichtung ist unter anderem dann vorteilhaft, wenn als Antriebseinrichtung ein Verbrennungsmotor Verwendung findet, da der Verbrennungsmotor vorteilhafterweise dauerhaft in Betrieb ist und bei unbetätigtem Handhebel in einem Leerlaufzustand betrieben wird und bei betätigtem Handhebel die Antriebskraft auf das Klemmbackensystem und die Reinigungsspirale überträgt.

Es ist aber auch möglich und erfindungsgemäß vorgesehen, dass bei unbetätigtem Handhebel und damit aktivierter Sicherheitseinrichtung der Betrieb der Antriebseinrichtung unterbrochen wird. Um eine solche Unterbrechung des Betriebs zu ermöglichen ist erfindungsgemäß vorteilhafterweise vorgesehen, dass die Antriebseinrichtung ein Elektromotor ist. Der Betrieb eines Elektromotors kann einfach aufgenommen und unterbrochen werden. Bei dem Elektromotor kann es sich um einen beliebigen, handelsüblichen rotierenden Elektromotor, wie einen Gleichstrommotor, einen Wechselstrommotor und eine Synchron- oder Asynchronmaschine handeln.

Um die erforderliche Ansteuerung des Elektromotors zu ermöglichen ist erfindungsgemäß vorgesehen, dass die Rohr- und Kanalreinigungsmaschine eine Steuerungsvorrichtung zur Steuerung des Elektromotors aufweist, wobei die Steuerungsvorrichtung mit der Sicherheitseinrichtung datenleitend verbunden ist, wobei die Steuerungsvorrichtung den Elektromotor anhält, wenn die Sicherheitsvorrichtung aktiviert ist und wobei die Steuerungsvorrichtung den Elektromotor in Betrieb setzt, wenn die Sicherheitseinrichtung deaktiviert ist.

Bei einer besonders vorteilhaften Ausgestaltung der erfindungsgemäßen Rohr- und Kanalreinigungsmaschine ist vorgesehen, dass die Sicherheitseinrichtung eine elektrische Energieversorgung des Elektromotors unterbricht, wenn die Sicherheitseinrichtung aktiviert ist und die elektrische Energieversorgung herstellt, wenn die Sicherheitseinrichtung deaktiviert ist.

Bei einer vorteilhaften Umsetzung des Erfindungsgedankens handelt es sich bei dem ersten elektrischen Schalter um einen mechanisch direkt betätigten elektrischen Schalter, wie beispielsweise einen Kipp-, Rast- oder Drehschalter. Erfindungsgemäß ist vorteilhafterweise vorgesehen, dass zwischen dem Handhebel und dem ersten elektrischen Schalter ein Scharnierhebel angeordnet ist, über den eine Schwenkbewegung des Handhebels auf eine mit dem Scharnierhebel verbundene und mechanisch betätigbare Schalterbetätigungseinrichtung des ersten elektrischen Schalters übertragen wird. Durch die Verwendung eines solchen an dem Handhebel angelenkten Scharnierhebels kann die Wirkverbindung zwischen dem Handhebel und der Sicherheitseinrichtung besonders einfach, kostengünstig und betriebssicher ermöglicht werden.

Erfindungsgemäß kann die Betätigungsvorrichtung beispielsweise mit einer Verschwenksperreinrichtung des Handhebels in Wirkverbindung stehen, wobei eine Betätigung des Handhebels bzw. ein Verschwenken des Handhebels durch die Verschwenksperreinrichtung mechanisch verhindert ist, wenn die Betätigungseinrichtung nicht betätigt ist und bei Betätigung der Betätigungseinrichtung freigegeben ist. Die Verschwenksperreinrichtung ist Teil der Sicherheitseinrichtung der erfindungsgemäßen Rohr- und Kanalreinigungsmaschine.

Um die erforderliche Wirkverbindung zwischen der Betätigungseinrichtung und der Sicherheitseinrichtung möglichst einfach und kostengünstig herstellen zu können ist erfindungsgemäß vorgesehen, dass die Betätigungseinrichtung ein mechanisch direkt betätigter elektrischer Schalter ist. Durch die Verwendung eines mechanisch direkt betätigten elektrischen Schalters, wie beispielsweise eines Druckschalters, kann die Wirkverbindung zwischen der Betätigungseinrichtung und der Sicherheitseinrichtung beispielsweise einfach durch eine drahtgebundene Verbindung hergestellt werden.

Weitere vorteilhafte Ausgestaltungen der erfindungsgemäßen Rohr- und Kanalreinigungsmaschine werden anhand von einem in der Zeichnung dargestellten Ausführungsbeispiel näher erläutert.

Es zeigen:
Fig. 1 eine schematisch, teilweise geschnitten dargestellte erfindungsgemäße Rohr- und Kanalreinigungsmaschine mit einer aktivierten Sicherheitsvorrichtung und
Fig. 2 eine schematisch dargestellte erfindungsgemäße Rohr- und Kanalreinigungsmaschine mit einer deaktivierten Sicherheitsvorrichtung.

In Fig. 1 und Fig. 2 ist jeweils schematisch eine Rohr- und Kanalreinigungsmaschine 1 dargestellt. Die Rohr- und Kanalreinigungsmaschine 1 weist ein Rahmenteil 2 auf, an dem ein Klemmbackensystem 3, eine motorische Antriebseinrichtung 4 und ein Handhebel 5 angeordnet sind. An dem Rahmenteil 2 kann eine Gehäuseabdeckung angeordnet werden, um die innerhalb des Rahmenteils 2 angeordneten Komponenten der Rohr- und Kanalreinigungsmaschine 1 vor Beschädigungen zu schützen und eine Verletzung von Personen durch diese Komponenten zu vermeiden.

Das Klemmbackensystem 3 ist an einer drehbar an dem Rahmen 2 gelagert angeordneten Hohlwelle 6 festgelegt. Die Hohlwelle 6 steht mit der Antriebseinrichtung 4, bei der es sich um einen Elektromotor 7 handelt, über einen Zahnriemen 8 und eine an dem Umfang der Hohlwelle 6 angeordnete Zahnriemenscheibe 9 dauerhaft kraftübertragend in Verbindung. Auf diese Weise wird die Hohlwelle 6 und das Klemmbackensystem 3 von dem Elektromotor 7 in Drehbewegung versetzt. Innerhalb der Hohlwelle 6 und dem Klemmbackensystem 3 ist eine Reinigungsspirale 10 angeordnet. Bei einer Betätigung des Handhebels 5 wird der Handhebel 5 in Richtung des Rahmenteils 2 verschwenkt, wobei Klemmbacken 11 des Klemmbackensystems 3 an einen Umfang der Reinigungsspirale 10 angedrückt werden und eine klemmende Verbindung zwischen der Reinigungsspirale 10 und dem Klemmbackensystem 3 hergestellt wird.

Die Rohr- und Kanalreinigungsmaschine 1 weist zudem eine Sicherheitseinrichtung 12 auf, die einen ersten elektrischen Schalter 13 aufweist, der über einen lediglich schematisch dargestellten Scharnierhebel 14 mit dem Handhebel 5 in Wirkverbindung steht, wobei der Scharnierhebel 14 an dem Handhebel 5 und dem ersten elektrischen Schalter 13 angelenkt ist. Die Sicherheitseinrichtung 12 weist zudem eine an dem Handhebel 5 angeordnete Betätigungsvorrichtung 15 auf. Bei der Betätigungsvorrichtung 15 handelt es sich um einen Druckschalter 16, der über eine innerhalb des Handhebels 5 geführte elektrische Leitung 17 mit einem Steuergerät 18 der Rohr- und Kanalreinigungsmaschine 1 elektrisch leitend verbunden ist.

Das Steuergerät 18 ist zudem elektrisch leitend mit dem ersten elektrischen Schalter 13 verbunden. Das Steuergerät 18 steuert den Elektromotor 7 an, wobei der Elektromotor 7 von dem Steuergerät 18 in Betrieb genommen wird, wenn der Handhebel 5 in Richtung des Rahmenteils 2 verschwenkt ist, wodurch der erste elektrische Schalter 13 über den Scharnierhebel 14 betätigt wird, und wenn die Betätigungseinrichtung 15 durch Drücken des Druckschalters 16 betätigt wurde. Die Sicherheitseinrichtung 12 ist dann deaktiviert, wie in Fig. 2 gezeigt ist.

Sobald der Handhebel 5, der federbelastet an dem Rahmenteil 2 angeordnet ist, nicht länger betätigt wird und in die Ausgangsstellung zurückverschwenkt ist, ist die Sicherheitseinrichtung 12 aktiviert und das Steuergerät 18 setzt den Elektromotor 7 außer Betrieb, so dass die Hohlwelle 6 und das Klemmbackensystem 3 nicht länger in eine Drehbewegung versetzt werden, wie in Fig. 1 dargestellt ist.

## Patentansprüche

1. Rohr- und Kanalreinigungsmaschine (1) mit einem drehbar gelagerten Klemmbackensystem (3) zum klemmenden Festlegen einer durch die Rohr- und Kanalreinigungsmaschine (1) antreibbaren Reinigungsspirale (10), wobei das Klemmbackensystem (3) während des Reinigungsbetriebs der Rohr- und Kanalreinigungsmaschine (1) durch eine motorische Antriebseinrichtung (4) der Rohr- und Kanalreinigungsmaschine (1) in eine Drehbewegung versetzt wird, wobei das Klemmbackensystem (3) durch einen Handhebel (5) der Rohr- und Kanalreinigungsmaschine (1) betätigt werden kann, wobei die Reinigungsspirale (10) klemmend in dem Klemmbackensystem (3) festgelegt ist, wenn der Handhebel (5) betätigt ist, so dass dadurch die Reinigungsspirale (10) in eine Drehbewegung versetzt wird, wobei die Rohr- und Kanalreinigungsmaschine (1) eine mit dem Handhebel (5) in Wirkverbindung stehende und durch eine Betätigung des Handhebels (5) deaktivierbare Sicherheitseinrichtung (12) aufweist, wobei die Sicherheitseinrichtung (12) einen ersten elektrischen Schalter (13) aufweist, wobei der erste elektrische Schalter (13) mit dem Handhebel (5) in Eingriff bringbar ist, um den ersten elektrischen Schalter (13) zu betätigen und die Sicherheitseinrichtung (12) zu deaktivieren, wobei das Klemmbackensystem (3) bei aktivierter Sicherheitseinrichtung (12) in einem Ruhezustand ist und der Reinigungsbetrieb der Rohr- und Kanalreinigungsmaschine (1) unterbrochen ist, wobei das Klemmbackensystem (3) bei aktivierter Sicherheitseinrichtung (12) in die Drehbewegung versetzt wird und der Reinigungsbetrieb der Rohr- und Kanalreinigungsmaschine (1) aufgenommen ist, sodass das Klemmbackensystem (3) nur bei betätigtem Handhebel (5) in die Drehbewegung versetzt wird, **dadurch gekennzeichnet, dass** an dem Handhebel (5) eine zusätzliche Betätigungseinrichtung (15) angeordnet ist, die mit der Sicherheitseinrichtung (12) in Wirkverbindung steht, wobei die Sicherheitseinrichtung (12) deaktiviert ist, wenn der Handhebel (5) betätigt ist und während der Dauer einer den Reinigungsbetrieb ermöglichenden Betätigung des Handhebels (5) die mit der Sicherheitseinrichtung (12) in Wirkverbindung stehende Betätigungseinrichtung (15) mindestens einmalig betätigt wurde, wobei die Sicherheitseinrichtung (12) einen zweiten elektrischen Schalter aufweist, wobei der zweite elektrische Schalter elektrisch leitend mit dem ersten elektrischen Schalter (13) und der Betätigungseinrichtung (15) verbunden ist, wobei der zweite elektrische Schalter die elektrische Energieversorgung herstellt, wenn der erste elektrische Schalter (13) betätigt ist und die Betätigungseinrichtung (15) mindestens einmalig bei Betätigung des Handhebels (5) betätigt wurde.

2. Rohr- und Kanalreinigungsmaschine (1) gemäß Anspruch 1, **dadurch gekennzeichnet, dass** die Antriebseinrichtung (4) ein Elektromotor (7) ist.

3. Rohr- und Kanalreinigungsmaschine (1) gemäß Anspruch 2, **dadurch gekennzeichnet, dass** die Rohr- und Kanalreinigungsmaschine (1) eine Steuerungsvorrichtung (18) zur Steuerung des Elektromotors (7) aufweist, wobei die Steuerungsvorrichtung (18) mit der Sicherheitseinrichtung (12) datenleitend verbunden ist, wobei die Steuerungsvorrichtung (18) den Elektromotor (7) anhält, wenn die Sicherheitseinrichtung (12) aktiviert ist und wobei die Steuerungsvorrichtung (18) den Elektromotor (7) in Betrieb setzt, wenn die Sicherheitseinrichtung (12) deaktiviert ist.

4. Rohr- und Kanalreinigungsmaschine (1) gemäß Anspruch 2 oder Anspruch 3, **dadurch gekennzeichnet, dass** die Sicherheitseinrichtung (12) eine elektrische Energieversorgung des Elektromotors (7) unterbricht, wenn die Sicherheitseinrichtung (12) aktiviert und die elektrische Energieversorgung herstellt, wenn die Sicherheitseinrichtung (12) deaktiviert ist.

5. Rohr- und Kanalreinigungsmaschine (1) gemäß einem der Ansprüche 1 bis 4, **dadurch gekennzeichnet, dass** die Betätigungseinrichtung (15) ein mechanisch direkt betätigter elektrischer Schalter ist.

## Claims

1. A pipe- and duct-cleaning machine (1) having a rotatably mounted clamping jaw system (3) for securing of a cleaning spiral (10), which can be driven by the pipe- and duct-cleaning machine, in a clamping manner, wherein the clamping jaw system (3) is set in a rotary movement during the cleaning operation of the pipe- and duct-cleaning machine (1) by a motorized drive system (4) of the pipe- and duct-cleaning machine (1), wherein the clamping jaw system (3) can be actuated by a hand lever (5) of the pipe- and duct-cleaning machine (1), wherein the cleaning spiral (10) is secured in the clamping jaw system (3) in a clamping manner when the hand lever (5) is actuated, so that as a result, the cleaning spiral (10) is set in a rotary movement, wherein the pipe- and duct-cleaning machine (1) has a safety device (12) which is operatively connected to the hand lever (5) and can be deactivated by an actuation of the hand lever (5), wherein the safety device (12) comprises a first electric switch (13), wherein the first electric switch (13) can be brought into engagement with the hand lever (5) in order to actuate the first electric switch (13) and to deactivate the safety device (12), wherein the clamping jaw system (3) is in a state of rest when the safety device (12) is activated and the cleaning operation of the pipe- and duct-cleaning machine (1) is interrupted, wherein the clamping jaw system (3) is set in the rotary movement when the safety device (12) is activated and the cleaning operation of the pipe- and duct-cleaning machine (1) is commenced, so that the clamping jaw system (3) is set in the rotary movement only when the hand lever (5) is actuated, **characterized in that** on the hand lever (5) an additional actuation device (15) is arranged, which is operatively connected to the safety device (12), wherein the safety device (12) is deactivated when the hand lever (5) is actuated and, during the period of an actuation of the hand lever (5) enabling the cleaning operation to take place, the actuation device (15) which is operatively connected to the safety device (12) has been actuated at least once, wherein the safety device (12) has a second electric switch, wherein the second electric switch is electrically connected to the first electric switch (13) and the actuation device (15), wherein the second electric switch establishes the electric power supply when the first electric switch (13) is actuated and the actuation device (15) has been actuated at least once during actuation of the hand lever (5).

2. The pipe- and duct-cleaning machine (1) according to claim 1, **characterized in that** the drive system (4) is an electric motor (7).

3. The pipe- and duct-cleaning machine (1) according to claim 2, **characterized in that** the pipe- and duct-cleaning machine (1) comprises a control device (18) for controlling the electric motor (7), wherein the control device (18) is connected to the safety device (12) in a data-transmitting manner, wherein the control device (18) stops the electric motor (7) when the safety device (12) is activated and wherein the control device (18) sets the electric motor (7) in operation when the safety device (12) is deactivated.

4. The pipe- and duct-cleaning machine (1) according to claim 2 or claim 3, **characterized in that** the safety device (12) interrupts an electric power supply to the electric motor (7) when the safety device (12) is activated and produces the electric power supply when the safety device (12) is deactivated.

5. The pipe- and duct-cleaning machine (1) according to one of claims 1 to 4, **characterized in that** the actuation device (15) is a directly mechanically actuated electric switch.

## Revendications

1. Machine de nettoyage de tuyauteries et de canalisations (1) comprenant un système de mâchoires de serrage (3) logé de manière rotative, destiné à fixer par serrage une spirale de nettoyage (10) entraînable par la machine de nettoyage de tuyauteries et de canalisations (1), le système de mâchoires de serrage (3), pendant le cycle de nettoyage de la machine de nettoyage de tuyauteries et de canalisations (1), étant entrainé dans un mouvement de rotation par un dispositif d'entraînement (4) à moteur de la machine de nettoyage de tuyauteries et de canalisations (1), le système de mâchoires de serrage (3) pouvant être actionné au moyen d'une manette (5) de la machine de nettoyage de tuyauteries et de canalisations (1), la spirale de nettoyage (10) étant fixée par serrage dans le système de mâchoires de serrage (3) lorsque la manette (5) est actionnée, de sorte que la spirale de nettoyage (10) est ainsi mise en un mouvement de rotation, la machine de nettoyage de tuyauteries et de canalisations (1) présentant un dispositif de sécurité (12) en liaison active avec la manette (5) et désactivable par un actionnement de la manette (5), le dispositif de sécurité (12) présentant un premier interrupteur électrique (13), le premier interrupteur électrique (13) pouvant être mis en prise avec la manette (5) afin d'actionner le premier interrupteur électrique (13) et de désactiver le dispositif de sécurité (12), le système de mâchoires de serrage (3), lorsque le dispositif de sécurité (12) est activé, étant dans un état de repos et le cycle de nettoyage de la machine de nettoyage de tuyauteries et de canalisations (1) étant interrompu, le système de mâchoires de serrage (3), lorsque le dispositif de sécurité (12) est activé, étant mis en mouvement de rotation et le cycle de nettoyage de la machine de nettoyage de tuyauteries et de canalisations (1) étant démarré, de sorte que le système de mâchoires de serrage (3) est mis en mouvement de rotation uniquement lorsque la manette (5) est actionnée, **caractérisée en ce qu'**un dispositif de commande supplémentaire (15) est disposé sur la manette (5), lequel est en liaison active avec le dispositif de sécurité (12), le dispositif de sécurité (12) étant désactivé lorsque la manette (5) est actionnée et lorsque le dispositif d'actionnement (15) en liaison active avec le dispositif de sécurité (12) a été actionné au moins une fois pendant la durée d'un actionnement de la manette (5) permettant un cycle de nettoyage, le dispositif de sécurité (12) présentant un deuxième interrupteur électrique, le deuxième interrupteur électrique étant relié de manière électroconductrice au premier interrupteur électrique (13) et au dispositif d'actionnement (15), le deuxième interrupteur électrique établissant l'alimentation en énergie électrique lorsque le premier interrupteur électrique (13) est actionné et que le dispositif d'actionnement (15) a été actionné au moins une fois lors de l'actionnement de la manette (5).

2. Machine de nettoyage de tuyauteries et de canalisations (1) selon la revendication 1, **caractérisée en ce que** le dispositif d'entraînement (4) est un moteur électrique (7) .

3. Machine de nettoyage de tuyauteries et de canalisations (1) selon la revendication 2, **caractérisée en ce que** la machine de nettoyage de tuyauteries et de canalisations (1) présente un dispositif de commande (18) pour la commande du moteur électrique (7), le dispositif de commande (18) étant relié au dispositif de sécurité (12) de manière à transmettre des données, le dispositif de commande (18) arrêtant le moteur électrique (7) lorsque le dispositif de sécurité (18) est activé, et le dispositif de commande (18) mettant le moteur électrique (7) en marche lorsque le dispositif de sécurité (12) est désactivé.

4. Machine de nettoyage de tuyauteries et de canalisations (1) selon la revendication 2 ou la revendication 3, **caractérisée en ce que** le dispositif de sécurité (12) interrompt une alimentation en énergie électrique du moteur électrique (7) lorsque le dispositif de sécurité (12) est activé, et **en ce qu'**il établit l'alimentation en énergie électrique lorsque le dispositif de sécurité (12) est désactivé.

5. Machine de nettoyage de tuyauteries et de canalisations (1) selon l'une quelconque des revendications 1 à 4, **caractérisée en ce que** le dispositif d'actionnement (15) est un interrupteur électrique directement actionné de manière mécanique.
